# EUROPÄISCHE PATENTSCHRIFT

(11) **EP 3 956 254 B1**
(45) Veröffentlichungstag und Bekanntmachung des Hinweises auf die Patenterteilung: **18.09.2024**
(21) Anmeldenummer: 20728904.2
(22) Anmeldetag: 16.04.2020
(51) Int. Cl.: B66F 9/075, B66F 9/12, B66F 9/20

(54) **FAHRBARE HUBEINRICHTUNG IN LEICHTBAU**
LIGHTWEIGHT MOBILE LIFTING APPARATUS
DISPOSITIF DE LEVAGE MOBILE EN CONSTRUCTION LÉGÈRE

(30) Priorität: 17.04.2019 AT 601002019
(43) Veröffentlichungstag der Anmeldung: 23.02.2022
(73) Patentinhaber: Schuh, Rainer, 2700 Wiener Neustadt (AT)
(72) Erfinder: Schuh, Rainer, 2700 Wiener Neustadt (AT)
(74) Vertreter: Patentanwälte Barger, Piso & Partner
(86) Internationale Anmeldenummer: PCT/AT2020/000009
(87) Internationale Veröffentlichungsnummer: WO 2020/210848

(56) Entgegenhaltungen:
- EP-B1- 0 553 086
- WO-A1-2008/129447
- CN-A- 110 510 550
- DE-A1- 102010 047 630
- US-A- 4 571 139

## Beschreibung

Die vorliegende Erfindung betrifft eine fahrbare Hubeinrichtung in Leichtbauweise, bestehend aus einem Fahrgestell, einem Traggestell mit Hubgabeln und mit elektrischen und hydraulischen Antriebseinrichtungen, die so ausgeführt sind, dass im Gegensatz zu einem normal arbeitenden Gabelstapler die Einrichtung, an der die Hubgabeln befestigt sind. das Trag- und Fahrgestell anheben oder absenken kann.

Diese Einrichtung ist an einer Platte montiert, und besteht erfindungsgemäß aus einem doppelt wirkenden Hydraulikzylinder, einer Hydraulikpumpe und einem Elektromotor mit Hydrauliköltank. In einer weiteren Ausführung für den Einsatz bei einer Höhenbeschränkung wird ein doppelwirkender hydraulischer Teleskopzylinder eingesetzt. Die Energieversorgungseinheit wie z.B. eine Batterie, ist in den Hubgabeln integriert und fungiert zusätzlich als Gewichtsballast um die Stabilität der Hubeinrichtung während des Entladens zu erhöhen.

Zudem sind am Fahrgestell, in das die Hebeeinrichtung integriert ist, noch Fahrschienen angebracht, die sich jeweils von einer vorderen Stellung in eine hintere Stellung bewegen lassen, und das Heben oder Senken der Hubeinrichtung bei einer hinteren Stellung der Fahrschienen ermöglichen.

Diese fahrbare Hubeinrichtung in Leichtbauweise ist sowohl hinsichtlich Arbeitshöhe, Manövrierbarkeit und Gewicht optimiert und ermöglicht das selbstständige Beladen und Entladen von LKWs im Einhandbetrieb, da alle notwendigen Bedienelemente in den Handgriff des Lenkhebels integriert sind.

Ein selbsthebender Gabelstapler ist in der EP 0 553 086 B1 beschrieben, wobei der Gabelstapler mit einer handbetätigten Hebevorrichtung ausgestattet ist. Die in dieser Patentschrift offengelegte Anordnung ermöglicht eine Beladung eines Transportfahrzeugs ohne eine Ladebordwand zu benötigen, weist allerdings neben einem hohen Gewicht der Hebevorrichtung noch den wesentlichen Nachteil auf, dass die gesamte Antriebseinheit für die Hubgabeln am Trag- und Fahrgestell befestigt ist, somit beim Heben und Senken der mit Ladegut beaufschlagten Hubgabeln hohe Gewichte bewegt werden müssen und damit die Verletzungsgefahr z.B. durch Einklemmen besonders hoch ist.

Eine Fahrbare Leichtbau-Hubeinrichtung nach dem Oberbegriff des Anspruchs 1 ist aus der WO 2008/129447 A1 bekannt.

Zweck der vorliegenden Erfindung ist die Realisierung einer fahrbaren, manuell oder einhändig elektrisch bedienbaren und gewichtsoptimierten Hubeinrichtung in Leichtbauweise, die diese oben angeführten Nachteile vermeidet und gleichzeitig eine hohe Funktionalität sicherstellt.

Die Einrichtung zum Heben und Senken des Trag- und Fahrgestells, bestehend aus doppelt wirkendem Hydraulikzylinder, Hydraulikpumpe mit Öltank und elektrischem Antriebsmotor ist an einem mit den Hubgabeln verbundenem Schild montiert und bewegt das in einer doppeltrapezförmig ausgeführten Schiene (13) mit Schlitten (15) geführte Traggestell sowie die Fahreinrichtung.

Für den Einsatz in einer höhenbeschränkten Umgebung wird der doppelt wirkende Hydraulikzylinder durch einen doppelt wirkenden Teleskopzylinder ersetzt, wodurch die Gesamthöhe der Hubeinrichtung auf unter zwei Meter beschränkt werden kann.

Die doppeltrapezförmig ausgeführten Führungseinrichtungen (13) und Schlitten (15) (Figur 3), die Fahrschienen sowie das Traggestell werden in Leichtbauweise ausgeführt, bevorzugt in hochfestem Aluminium oder in Verbundwerkstoffen wie (kohle-, glas-, mineral-, natur-) faserverstärkten Polymerwerkstoffen.

Bei der erfindungsgemäßen Art der Ausführung können die Leitungen für die elektrische Energieversorgung und die Hydraulikleitungen fixiert u.a. an der Unterseite der Hubgabeln verlegt werden, da sich alle Komponenten für den Hubvorgang nur zusammen bewegen können.

Die Fahrschienen können manuell oder durch elektrische Stellmotoren oder mittels Hydraulikzylindern zwischen einer vorderen und hinteren Stellung bewegt werden, wobei erfindungsgemäß auch eine seitliche Verstellung und Änderung der Position der Fahrschienen zur vertikalen Mittelachse der Hubeinrichtung manuell, hydraulisch oder durch elektrische Stellmotoren möglich ist.

Diese Möglichkeit der Positionsänderung und damit die Einstellung definierter Positionen der seitlich angebrachten Fahrschienen hat den Vorteil, dass bei einer Stellung der Fahrschienen direkt unter den Hubgabeln (2) der Leichtbau-Hubeinrichtung Paletten dicht nebeneinander im Laderaum positioniert werden können, und dass bei einer breiteren Anordnung der Fahrschienen eine höhere Stabilität der Hubeinrichtung erreicht wird.

Die Fahrschienen können erfindungsgemäß jeweils eine Rolle bzw. ein Rollenpaar mit Pendellagerung aufweisen. Zusätzlich ist eine Vorrichtung (27) für das Einfahren auf der Ladefläche an der Unterseite der Führungsschiene (16) angebracht. Diese Vorrichtung kann eine Rolle oder auch ein Gleitpaket sein. Das Fahrgestell (1) weist im hinteren Bereich Lenkrollen auf, die entweder mittels Lenkhebel und Lenkgestänge, das auf die beweglichen Rollen wirkt, zwangsgelenkt werden oder ein in der Mitte der Hubeinrichtung angebrachtes bewegliches Rad, eine Mittelrolle, das oder die ebenfalls über den Lenkhebel gelenkt wird.

Das in der Mitte der Hubeinrichtung angebrachte Rad (Mittelrolle) kann auch als mechanisch, elektrisch oder hydraulisch ausklappbare bzw. absenkbare Lenkrolle ausgeführt sein, die zwecks verbesserter Standfestigkeit angehoben werden kann. Wenn das Niveau der Hubgabeln (2) über einen Hubbereich, der zur Instabilität der Hubeinrichtung führen kann, hinausgeht, wird für den Fahrbetrieb das Mittelrad (die Mittelrolle) automatisch angehoben und die seitlichen Stützräder (26) übernehmen die Traglast. Erfindungsgemäß wird bevorzugt für den Fahrbetrieb der Hubeinrichtung auf eine bis maximal 10 cm definierte Höhe absenkbar ausgeführt. Bei einem Hub der Hubgabeln von mehr als 10 cm Abstand vom Bodenniveau ist die Konstruktion der mittleren Lenkrolle so ausgeführt, dass automatisch die mittlere Lenkrolle angehoben wird und die an der Außenseite der Hubeinrichtung angebrachten Rollen aktiviert werden, wobei diese Rollen entweder als freie Lenkrollen oder als zwangsgelenkte Rollen ausgeführt sind. Die Mittelrolle dient im abgesenkten Zustand auch dazu, die seitliche Verstellbarkeit der Fahrschienen zu ermöglichen.

In einer erfindungsgemäßen Ausführung der Hubeinrichtung wird sichergestellt, dass mit der Absenkung der mittleren Lenkrolle gleichzeitig auch die im Fahrgestell vorne angeordneten Tragrollen abgesenkt werden. Dies kann über eine entsprechende mechanische Konstruktion, wie z.B. mittels einer Schub- oder Zugstange oder elektrisch oder hydraulisch erfolgen.

In diese Lenk- bzw. Hubgabel sind die Bedienelemente für die manuelle oder elektrische oder hydraulische Handhabung der Hubeinrichtung integriert und diese ermöglichen im Falle der elektrischen oder hydraulischen Steuerung eine Ein-Hand-Bedienung.

Die erfindungsgemäße Hubeinrichtung weist gemäß Figur 1 ein Fahrgestell (1) auf, an dem zwei Führungseinrichtungen (Schlitten) (14) befestigt sind, deren Längsrichtung normal zur Längsrichtung des Fahrgestells (1) ist. Von diesen beiden Führungseinrichtungen (Schlitten) (14) ragt jeweils eine Schiene (15) mit einem verfahrbaren Schlitten (13), der mit Hilfe von Befestigungselementen (17) mit den Hubgabeln (2) verbunden ist, auf. Die beiden Schlitten (13) sind mit Hilfe der Platte (22) miteinander verbunden, an deren Rückseite die gesamten Antriebs- und Steuerungseinrichtungen, insbesondere die Hydraulikeinrichtung inklusive des doppelt wirkenden Hydraulikzylinder (21) oder des Teleskopzylinders angebracht ist.

In einer weiteren Ausführung nach Figur 2 sind die Schienen (15) direkt mit dem Fahrgestell (1) verbunden. Die Führungseinrichtungen (14) für die Fahrschienen sind mit beweglichen Schlitten verbunden, und die in am Fahrgestell (1) befestigten doppeltrapezförmig ausgeführten Strangpresshohlprofilen (25) horizontal beweglich sind. Sie können in ihren Positionen nach außen hin zur Verbesserung der Stabilität der Hubeinrichtung während des Fahrens verstellt werden. Die Verstellung der Positionen kann auch hier mechanisch über einen Handgriff (28), elektrisch über Stellmotoren oder hydraulisch über Hydraulikzylinder erfolgen.

Zusätzlich sind nach Figur 2 seitlich angebrachte Abstützungen (30) zur Verbesserung der Stabilität bei seitlich ausgefahrenen Führungseinrichtungen (14) für die Fahrschienen (16) angebracht. Diese Abstützungen (30) sind an den Führungseinrichtungen (14) mit einem Gelenk beweglich gelagert und können an einer Lasche (31) in mehreren Positionen, je nach ausgefahrenen Führungseinrichtungen (14) fixiert werden. Ein Handgriff (28) ermöglicht die mechanische Verschiebung der Führungseinrichtungen (14), der bei einer elektrischen Verstellung über Stellmotoren oder hydraulischen Verstellung als zusätzlich Handhabung dient.

Die Kolbenstange (21') des doppelwirkenden Hydraulikzylinders (21) oder des Teleskopzylinders ist mit dem Fahrgestell (1) fest verbunden. Bei Ausfahren der Kolbenstange (21') wird bei Aufliegen der Hubgabeln(2) die Platte (22) mit dem Fahrgestell (1) nach unten bewegt. In einer anderen erfindungsgemäßen Ausführung wird der doppeltwirkende Hydraulikzylinder (21) durch einen doppeltwirkenden Teleskopzylinder ersetzt.

Die Fahrschienen (16) sind in den Führungseinrichtungen (14) längs verschiebbar in trapezförmig ausgeführten Schienen (Schlitten) (13) gelagert und weisen Rollen bzw. Rollenpaare (1) an den vorderen Enden und Vorrichtungen wie Rollen (27) an der Unterseite der Fahrschienen für das Einfahren aus der Ladefläche auf. Eine Verschiebung der Fahrschienen kann entweder manuell oder mit Hilfe von integrierten Stellmotoren oder Hydraulikzylindern erfolgen. Am Fahrgestell (1) sind Rollen (26) seitlich angebracht und in einer anderen Ausführungsvariante eine absenkbare bzw. anhebbare Mittelrolle (nicht dargestellt) mit Lenkfunktion. Diese Mittelrolle dient auch zur Anhebung des Fahrgestells bei einer seitlichen Verstellung der Führungseinrichtungen (14).

Die Fahrschienen können jeweils eine Rolle bzw. ein Rollenpaar mit Pendellagerung aufweisen. Zusätzlich ist eine Vorrichtung (27) für das Einfahren auf der Ladefläche an der Unterseite der Führungsschienen (16) angebracht. Diese Vorrichtung kann eine Rolle oder auch ein Gleitpaket sein. Das Fahrgestell (1) weist im hinteren Bereich eine Lenkrolle auf, die über einen Lenkhebel zwangsgelenkt wird und oder auch eine Mittelrolle, die ebenfalls über den Lenkhebel gelenkt wird.

In einer anderen erfindungsgemäßen Ausführung der Hubeinrichtung, dargestellt in Figur 2, sind die Führungseinrichtungen (14) mit den Fahrschienen (16) seitlich manuell oder mit Hilfe von in den Führungseinrichtungen (14) integrierten Stellmotoren oder Hydraulikzylindern ebenfalls in den Führungseinrichtungen (24) und über Schienen bzw. Schlitten (25) verfahrbar ausgeführt.

Die Führungseinrichtungen (13) und (14) und (24) sowie die Schienen (15) und (16) und (25) können erfindungsgemäß aus einem doppeltrapezförmig ausgeführten Aluminium-Strangpresshohlprofil (15) mit integrierten Gleitplatten (20) (Figur 3) ausgestaltet sein. In der Ausführung der Hubeinrichtung mit seitlich verschiebbaren Fahrschienen (16) und Führungseinrichtungen (14) können ebenfalls identische, doppeltrapezfönnig ausgeführte Al-Strangpresshohlprofile mit integrierten Gleitplatten (20) (Figur 3) genutzt werden. Grundsätzlich können auch andere standardisierte Führungselemente vergleichbarer Ausführung und mit vergleichbaren mechanischen Festigkeitswerten genutzt werden.

### Verwendungsbeispiel:

Bei einer unten geschlossenen Palette wird mit Fahrschienen (16) in einer seitlich ausgefahrenen Position mit abgesenkter Hubgabel die Palette auf die Höhe der Ladefläche angehoben, dann wird die Hubeinrichtung mit den Schienen (15) bis zur Ladekante herangeführt. Anschließend werden die Hubgabeln (2) auf die Ladefläche abgesenkt und in weiterem Absenken das Trag (10) und Fahrgestell (1) bis knapp über die Ladefläche angehoben, die Fahrschienen (16) werden mit Hilfe der Stellmotoren nach vorne geschoben und anschließend wird die Palette durch Hochfahren der Hubgabeln (2) angehoben. Das Gewicht der Hubeinrichtung inklusive Palette wird von den Rollen (11) und (27) bzw. (26) aufgenommen und die Last kann auf der Ladefläche beliebig verfahren werden.

Das Entladen erfolgt in umgekehrter Richtung und kann aufgrund der in den Hubgabeln (2) im vorderen Bereich integrierten Energieversorgungseinheit, die auch als Gewichtsausgleich fungiert, ohne Gefahr eines Kippens durchgeführt werden.

## Patentansprüche

1. Fahrbare Leichtbau - Hubeinrichtung, die zwei Hubgabeln (2), befestigt an einer Platte (22) mit einem doppelwirkenden Hydraulikzylinder (21) und ein Fahrgestell (1) mit einem Traggestell (10) aufweist, wobei die Platte (22) mit den Hubgabeln (2) über eine elektrische betriebene Hydraulikpumpe in vertikaler Richtung bewegt wird, bei der am Traggestell (10) in normal auf das Traggestell (10) stehender Richtung Führungseinrichtungen (14) entweder starr oder seitlich manuell oder elektrisch oder hydraulisch bewegbar für Fahrschienen (16) angebracht sind, und die über eine Lenkeinrichtung (35) verfügt, **dadurch gekennzeichnet, dass** die elektrische Versorgungseinheit (3) in den vorderen Teil der Hubgabeln integriert ist, dass die Antriebs- und Steuerungseinheiten für die Bewegung der Hubgabeln (2) und des Fahrgestells (1) ebenso wie die Hubgabeln und der doppelwirkende Hydraulikzylinder (21) an der über den doppelwirkenden Hydraulikzylinder (21) in vertikaler Richtung beweglichen Platte (22) befestigt sind.

2. Fahrbare Leichtbau - Hubeinrichtung nach Anspruch 1, **dadurch gekennzeichnet, dass** Führungen für die vertikale Bewegung der Hubgabeln (2) und der Hydraulikzylinder (21) jeweils aus einer Führungseinrichtung (13) und einem Schlitten (15) gebildet sind und dass Führungen für die seitliche Verstellung der Fahrschienen (16) ebenfalls aus einer Führungseinrichtung (24) und einem Schlitten (25) ebenso wie die Führung für die Verstellung der Fahrschienen in Längsrichtung aus einer Führungseinrichtung (14) und einem Schlitten als Fahrschiene (16) gebildet sind.

3. Fahrbare Leichtbau - Hubeinrichtung nach Anspruch 1 bis 2, **dadurch gekennzeichnet, dass** die Fahrschienen (16), das Fahrgestell (1) und das Traggestell (10) und die Führungseinrichtung (13) - Schlitten (15) - Kombinationen für die vertikale Bewegung, ebenso wie die Führungseinrichtung/Schlitten-Kombinationen für die seitliche Verstellung der Fahrschienen und die Verstellung der Fahrschienen in Längsrichtung (14, 16, 24, 25) aus Leichtbauwerkstoffen, bevorzugt aus Aluminium oder polymeren Faserverbundwerkstoffen gefertigt sind.

4. Fahrbare Leichtbau - Hubeinrichtung nach Anspruch 1 bis 3, **dadurch gekennzeichnet, dass** die Fahrschienen (16) in ihren Führungseinrichtungen (14) manuell, elektrisch über Stellmotore oder hydraulisch in der Längsrichtung verschiebbar sind und über eine weitere für die seitliche Verstellung der Fahrschienen angeordnete Führungseinrichtung (24) - Schlitten (25) - Kombination manuell, elektrisch über Stellmotore oder hydraulisch horizontal normal zur Fahrrichtung verschiebbar sind.

5. Fahrbare Leichtbau - Hubeinrichtung nach Anspruch 1 bis 4, **dadurch gekennzeichnet, dass** der doppelwirkende Hydraulikzylinder (21) ein doppelwirkender Teleskopzylinder ist.

6. Fahrbare Leichtbau - Hubeinrichtung nach Anspruch 1 bis 5, **dadurch gekennzeichnet, dass** die Führungseinrichtungen Schlittenkombinationen (13,14,15,16,24,25) als Doppeltrapezhohlprofile mit integrierten Gleitplatten (20) ausgeführt sind.

7. Fahrbare Leichtbau - Hubeinrichtung nach Anspruch 1 bis 6, **dadurch gekennzeichnet, dass** die Lenkeinrichtung (35) über eine Gabel mit im Handgriff integrierten Bedienelementen verfügt.

8. Fahrbare Leichtbau - Hubeinrichtung nach Anspruch 1 bis 7, **dadurch gekennzeichnet, dass** zur besseren Manövrierbarkeit im Fahrgestell (1) mittig ein über die Lenkeinrichtung (35) manuell, hydraulisch oder elektrisch über Stellmotoren steuerbares und anhebbares und absenkbares Tragrad als Lenkrolle angebracht ist.

9. Fahrbare Leichtbau - Hubeinrichtung nach Anspruch 1 bis 8, **dadurch gekennzeichnet, dass** durch eine mechanische oder elektrische oder hydraulische Konstruktion das gleichzeitige Absenken des mittleren Tragrads als Lenkrolle mit den im Traggestell integrierten Tragrollen (11,27) erfolgt.

10. Fahrbare Leichtbau - Hubeinrichtung nach Anspruch 1 bis 9, **dadurch gekennzeichnet, dass** die Versorgungseinheit für elektrische Energie (3) aus gasdichten Bleibatterien aufgebaut ist.

11. Fahrbare Leichtbau-Hubeinrichtung nach Anspruch 1 bis 9, **dadurch gekennzeichnet, dass** die in den Hubgabeln integrierte Versorgungseinheit für elektrische Energie (3) aus Hochleistungsbatteriesystemen oder aus einer Brennstoffzelle aufgebaut ist.

12. Fahrbare Leichtbau - Hubeinrichtung nach Anspruch 1 bis 11 , **dadurch gekennzeichnet, dass** die für die Hydraulik und für den Hebezylinder notwendigen Einrichtungen wie Motor, Pumpe und Öltank sowie die elektrischen Steueranlagen an der Rückseite der Platte (22) integriert sind.

## Claims

1. Mobile lightweight lifting device which comprises two lifting forks (2) fastened to a plate (22) with a double-acting hydraulic cylinder (21) and a chassis (1) with a support frame (10), wherein the plate (22) with the lifting forks (2) is moved in the vertical direction by means of an electrically operated hydraulic pump, in which guide devices (14) for running rails (16) are attached to the support frame (10), either rigidly or in a laterally movable manner by manual or electrical or hydraulic means, in the direction perpendicular to the support frame (10), and which has a steering device (35), **characterized in that** the electrical energy supply unit (3) is integrated into the front part of the lifting forks, **in that** the drive and control units for the movement of the lifting forks (2) and of the chassis (1), as well as the lifting forks and the double-acting hydraulic cylinder (21), are fastened to the plate (22) which can be moved in the vertical direction by means of the double-acting hydraulic cylinder (21).

2. Mobile lightweight lifting device according to claim 1, **characterized in that** guides for the vertical movement of the lifting forks (2) and of the hydraulic cylinder (21) are respectively formed of a guide device (13) and a slide (15), and that guides for the lateral adjustment of the running rails (16) are likewise formed of a guide device (24) and a slide (25), just like the guide for the adjustment of the running rails in the longitudinal direction is formed of a guide device (14) and a slide as running rail (16).

3. Mobile lightweight lifting device according to claim 1 through claim 2, **characterized in that** the running rails (16), the chassis (1), and the support frame (10), and the guide device (13) - slide (15) - combinations for vertical movement, as well as the guide device/slide-combinations for the lateral movement of the running rails and the adjustment of the running rails in longitudinal direction (14, 16, 24, 25) are made of lightweight materials, preferably made of aluminum or polymer fiber composites.

4. Mobile lightweight lifting device according to claim 1 through claim 3, **characterized in that** the running rails (16) are displaceable in their guide devices (14) manually, electrically by means of servomotors or hydraulically in the longitudinal direction and are displaceable manually, electrically by means of servomotors or hydraulically in a horizontal direction perpendicular to the direction of travel by means of a further guide device (24) - slide (25) - combination arranged for the lateral adjustment of the running rails.

5. Mobile lightweight lifting device according to claim 1 through claim 4, **characterized in that** the double-acting hydraulic cylinder (21) is a double-acting telescopic cylinder.

6. Mobile lightweight lifting device according to claim 1 through claim 5, **characterized in that** the guide device - slide - combinations (13, 14, 15, 16, 24, 25) are designed as double trapezoidal hollow profiles with integrated sliding plates (20).

7. Mobile lightweight lifting device according to claims 1 through claim 6, **characterized in that** the steering device (35) has a fork with operating elements integrated in the handle.

8. Mobile lightweight lifting device according to claim 1 through claim 7, **characterized in that** for better maneuverability, a carrying wheel which can be raised and lowered manually, hydraulically or electrically by means of the steering device (35) and controlled by means of servomotors is mounted centrally in the chassis (1) as a swivel caster.

9. Mobile lightweight lifting device according to claim 1 through claim 8, **characterized in that** a simultaneous lowering takes place by means of a mechanical or electrical or hydraulic construction, of the central support wheel as a steering roller with the support rollers (11, 27) integrated in the support frame.

10. Mobile lightweight lifting device according to claim 1 through claim 9, **characterized in that** the electrical energy supply unit (3) is constructed of sealed lead-acid batteries.

11. Mobile lightweight lifting device according to claim 1 through claim 9, **characterized in that** the electrical energy supply unit (3) integrated in the lifting forks is constructed of high-performance battery systems or out of a fuel cell.

12. Mobile lightweight lifting device according to claim 1 through claim 11, **characterized in that** the devices required for the hydraulics and for the lifting cylinder, such as motor, pump and oil tank, as well as the electrical control systems are integrated on the rear side of the plate (22).

## Revendications

1. Dispositif de levage mobile en construction légère, comprenant deux fourches de levage (2), qui sont fixées à une plaque (22) avec un vérin hydraulique (21) à double effet, et un châssis (1) doté d'une structure de support (10), la plaque (22) étant déplacée avec les fourches de levage (2) dans la direction verticale par l'intermédiaire d'une pompe hydraulique à actionnement électrique ; dans lequel des dispositifs de guidage (14), destinés à des rails de déplacement (16), sont montés sur la structure de support (10) dans une direction normale par rapport à la structure de support (10), soit de manière rigide, soit avec possibilité de déplacement latéral manuel ou électrique ou hydraulique ; et qui est doté d'un dispositif de direction (35), **caractérisé en ce que** l'unité d'alimentation (3) électrique est intégrée dans la partie avant des fourches de levage, **en ce que** les unités d'entraînement et de commande pour le mouvement des fourches de levage (2) et du châssis (1), de même que les fourches de levage et le vérin hydraulique (21) à double effet, sont fixés à la plaque (22) pouvant être déplacée dans la direction verticale par l'intermédiaire du vérin hydraulique (21) à double effet.

2. Dispositif de levage mobile en construction légère selon la revendication 1, **caractérisé en ce que** des moyens de guidage pour le mouvement vertical des fourches de levage (2) et des vérins hydrauliques (21) sont constitués respectivement d'un dispositif de guidage (13) et d'un chariot (15), et **en ce que** des moyens de guidage pour le réglage latéral des rails de déplacement (16) sont également constitués d'un dispositif de guidage (24) et d'un chariot (25), de même que le moyen de guidage pour le réglage des rails de déplacement dans la direction longitudinale est constitué d'un dispositif de guidage (14) et d'un chariot, en tant que rail de déplacement (16).

3. Dispositif de levage mobile en construction légère selon les revendications 1 à 2, **caractérisé en ce que** les rails de déplacement (16), le châssis (1) et la structure de support (10) et les combinaisons dispositif de guidage (13) - chariot (15) pour le mouvement vertical, de même que les combinaisons dispositif de guidage/chariot pour le réglage latéral des rails de roulement et le réglage des rails de déplacement dans la direction longitudinale (14, 16, 24, 25) sont fabriqués à partir de matériaux légers, de préférence d'aluminium ou de matériaux composites polymères à base de fibres.

4. Dispositif de levage mobile en construction légère selon les revendications 1 à 3, **caractérisé en ce que** les rails de déplacement (16) peuvent être coulissés manuellement, électriquement, par l'intermédiaire de servomoteurs, ou par voie hydraulique dans la direction longitudinale dans leurs dispositifs de guidage (14), et peuvent être déplacés manuellement, électriquement, par l'intermédiaire de servomoteurs, ou par voie hydraulique, de façon horizontale, normale à la direction de déplacement, par l'intermédiaire d'une combinaison dispositif de guidage (24) - chariot (25) supplémentaire mise en place en vue du réglage latéral des rails de déplacement.

5. Dispositif de levage mobile en construction légère selon les revendications 1 à 4, **caractérisé en ce que** le vérin hydraulique (21) à double effet est un vérin télescopique à double effet.

6. Dispositif de levage mobile en construction légère selon les revendications 1 à 5, **caractérisé en ce que** les combinaisons dispositifs de guidage - chariots (13, 14, 15, 16, 24, 25) sont réalisés sous forme de profilés creux trapèzes doubles à plaques de glissement (20) intégrées.

7. Dispositif de levage mobile en construction légère selon les revendications 1 à 6, **caractérisé en ce que** le dispositif de direction (35) est doté d'une fourche comportant des éléments de manoeuvre intégrés dans la poignée.

8. Dispositif de levage mobile en construction légère selon les revendications 1 à 7, **caractérisé en ce que**, pour améliorer les possibilités de manoeuvre, une roue de support, pouvant être commandée et soulevée et abaissée manuellement, par voie hydraulique ou électriquement, via des servomoteurs, par l'intermédiaire du dispositif de direction (35), est installée en tant que roulette directrice au milieu dans le châssis (1).

9. Dispositif de levage mobile en construction légère selon les revendications 1 à 8, **caractérisé en ce qu'**une structure mécanique ou électrique ou hydraulique assure l'abaissement simultané de la roue de support du milieu, en tant que roulette directrice, avec les roulettes de support (11, 27) intégrées dans la structure de support.

10. Dispositif de levage mobile en construction légère selon les revendications 1 à 9, **caractérisé en ce que** l'unité d'alimentation en énergie électrique (3) est réalisée à partir de batteries au plomb étanches au gaz.

11. Dispositif de levage mobile en construction légère selon les revendications 1 à 9, **caractérisé en ce que** l'unité d'alimentation en énergie électrique (3) qui est intégrée dans les fourches de levage est réalisée à partir de systèmes de batteries à haute puissance ou à partir d'une pile à combustible.

12. Dispositif de levage mobile en construction légère selon les revendications 1 à 11, **caractérisé en ce que** les dispositifs nécessaires au système hydraulique et au vérin de levage, tels que le moteur, la pompe et le réservoir d'huile, ainsi que les installations de commande électriques sont intégrés sur la face arrière de la plaque (22).
